# EUROPÄISCHE PATENTSCHRIFT

(11) **EP 0 783 171 B1**
(45) Veröffentlichungstag und Bekanntmachung des Hinweises auf die Patenterteilung: **28.02.2001**
(21) Anmeldenummer: 96118928.9
(22) Anmeldetag: 26.11.1996
(51) Int. Cl.: H01F 17/04, H01F 37/00

(54) **Induktives Bauelement zur Bedämpfung von Gleich- und Gegentaktstörungen**
Inductive component for damping asymmetrical and symmetrical parasitics
Composant inductif pour l'amortissement de parasites asymétriques et symétriques

(30) Priorität: 05.01.1996 DE 19600308
(43) Veröffentlichungstag der Anmeldung: 09.07.1997
(73) Patentinhaber: EPCOS AG, 81541 München (DE)
(72) Erfinder: Aufleger, Peter, 89542 Herbrechtingen (DE); Baschke, Herbert, 89428 Syrgenstein (DE)
(74) Vertreter: Epping, Wilhelm, Dipl.-Ing.

(56) Entgegenhaltungen:
- DE-A- 4 311 126
- DE-A- 4 421 986
- DE-B- 1 266 378
- DE-U- 9 420 609

## Beschreibung

Die Erfindung betrifft ein induktives Bauelement nach dem Oberbegriff des Patentanspruchs 1.

Ein derartiges Bauelement ist aus der DE 44 21 986 A1 bekannt, wobei das bekannte Bauelement nicht gleichzeitig Gleich- und Gegentaktstörungen bedämpfen kann.

Zur Dimensionierung von EMV-Filtern (Eletromagnetische Verträglichkeit) müssen die Ausbreitungsverhältnisse leitungsgebundener Störungen betrachtet werden. Hierbei wird unter Gleich- und Gegentaktstörungen unterschieden.

Gegentaktstörungen breiten sich nur längs der angeschlossenen Leitungen aus, wobei der Störstrom bei einem Zweileitersystem auf einem Leiter zur Störsenke hin- und auf dem anderen Leiter zur Störquelle zurückfließt. Die beiden Störströme befinden sich somit im Gegentakt, weshalb diese Störung als Gegentaktstörung oder auch als symmetrische Störung bezeichnet wird.

Parasitäre Kapazitäten in Störquelle und -senke beziehungsweise beabsichtigte Masseverbindungen haben jedoch auch einen Störstrom im Erdkreis zur Folge. Der Störstrom fließt hierbei auf den Leitern zur Störsenke und über Erdleitungen zurück. Die Störströme auf den Leitungen befinden sich im Gleichtakt, weshalb diese Störung als Gleichtaktstörung oder auch als asymmetrische Störung bezeichnet wird.

Zur Bedämpfung asymmetrischer Störungen werden stromkompensierte Drosseln verwandt. Diese Induktivitäten sind jedoch zur Bedämpfung symmetrischer Störungen nicht geeignet, da die hierfür erforderliche Streuinduktivität sehr gering ist (≤ 1 % der asymmetrischen Komponente). Um diesen Nachteil der geringen Wirksamkeit gegenüber symmetrischen Störungen auszugleichen, werden deshalb zusätzlich Induktivitäten eingesetzt, die gegenüber symmetrischen Störungen wirksam sind. Dies sind zum Beispiel Stab- oder Ringkerndrosseln, deren Induktivität wegen der Verwendung niederpermeabler Kerne sehr niedrig ist. Die Kosten derartiger Lösungen sind jedoch vergleichsweise hoch. Weiterhin ist auch die Verlustleistung derartiger Systeme ziemlich hoch.

Aufgabe der vorliegenden Erfindung ist es, ein induktives Bauelement anzugeben, das für den Einsatz zur Verriegelung von n (n≥2) Leitungen die Komponenten zur Entstörung symmetrischer und asymmetrischer Störungen in einem Bauteil vereinigt, das kostengünstig herzustellen ist und niedrige Eigenverluste aufweist.

Diese Aufgabe wird erfindungsgemäß durch ein Bauelement gelöst, das die im Patentanspruch 1 angeführten Merkmale besitzt.

Vorteilhafte Ausgestaltungen des Gegenstandes der Erfindung sind in den Unteransprüchen angeführt.

Die Erfindung wird im folgenden anhand von Ausführungsbeispielen erläutert.

In der dazugehörenden Zeichnung mit einer einzigen Figur ist ein induktives Bauelement 1 zur Entstörung eines Drehstroms mit 120° Phasendrehung mit drei Leitungen 2 dargestellt.

Das induktive Bauelement 1 besteht aus einer Scheibe 3 mit dem Radius R aus einem permeablen, vorzugsweise hochpermeablen, Werkstoff. In der Scheibe 3 sind Löcher 4 auf einem Radius r angeordnet durch welche die elektrischen Leiter 2 geführt sind. Die Löcher 4 sind in einem Winkel von 120° angeordnet, wodurch sich als Summe der Ströme der eingebrachten Leiter 4 Null ergibt. Durch diese Anordnung wird somit die Kompensation der durch den Betriebsstrom erzeugten magnetischen Flüsse erreicht. Dadurch wird der Einsatz von hochpermeablen Werkstoffen mit an sich sehr niedrigen Sättigungsgrenzen ermöglicht, was zu sehr hohen Induktivitäten bei hohen Nennströmen führt.

Im äußeren Bereich 5 (R-r) wirkt das induktive Bauelement 1 ähnlich einer stromkompensierten Drossel mit einer hohen asymmetrisch wirkende Induktivität abhängig von den Radien R, r sowie der Dicke der Scheibe 3. Die sich ergebende symmetrisch wirkende Induktivität ist durch die Form der Scheibe 3, durch die Art und Lage sowie die Anzahl der Löcher 4 zu beeinflussen. Durch das Anbringen von mindestens einem Luftspalt wird die Sättigungsgrenze der symmetrisch wirkenden Induktivität erhöht, wobei durch diese Maßnahme auch der Nennstrom weiter gesteigert werden kann. Die Lage und Art, sowie die Anzahl der Luftspalte ist ein Instrument zur Anpassung an unterschiedlichste Anforderungen. Durch Überbrückung eines Luftspalts lassen sich auch neue Luftspalte bilden.

Das induktive Bauelement nach der Erfindung kann in Netzen von Wechsel- und Gleichstrom mit unterschiedlichsten Oberwellen- und Wellenformen, Strom- und Spannungsimpulsen zur Bedämpfung von Gleich- und Gegentaktstörungen eingesetzt werden. Bei Einsatz in Filtern eignet es sich zur Verriegelung von Leitungen für einen Frequenzbereich von einigen kHz bis einigen GHz. Die Betriebsstromstärken reichen dabei von einigen mA bis in den kA-Bereich. Hierfür ist es erforderlich, daß die Induktivitäten, die zur Entstörung als Längsglieder in den Entstörschaltungen eingesetzt werden, niedrige Eigenverluste aufweisen.

Es ist somit möglich, durch die variable Einstellung, Gestaltung und Ausführung des induktiven Bauelements gemäß der Erfindung räumlich kleine, verlustarme und kostengünstige Entstörkomponenten für die unterschiedlichsten Anforderungen herzustellen, um Geräte, Anlagen und Systeme zu entstören.

Varianten des im obengenannten Ausführungsbeispiel beschriebene induktiven Bauelements sind zum Beispiel Windungszahlen ≥1 beziehungsweise unterschiedliche Windungszahlen (bezogen auf Einzelleiter). Weiterhin können durch Auswahl unterschiedlicher Werkstoffe (Permeabilität), Anordnung und Anzahl der Löcher, Gestaltung und Anzahl der Luftspalte und/oder Kombination verschiedener Werkstoffe Anpassungen an den einzelnen Einsatzfall vorgenommen werden. Ferner ist auch eine Kaskadierung (zum Beispiel Erhöhung der Induktivität durch mehrere, auch unterschiedliche Scheiben hintereinander) sowie die Zusammenschaltung verschieden gestalteter Scheiben mit gemeinsamen Leiter möglich. Bei Kombination mit dem in der DE 43 11 124 A1 beschriebenen Mehrfach-Durchführungskondensator erhält man Filter für Anwendungen im MHz-Bereich.

Neben dem im Ausführungsbeispiel dargestellten scheibenförmigen Körper kann der Körper auch in anderer Art ausgebildet sein (zum Beispiel zylinderförmig, prismatisch o. dgl.). Die Ausgestaltung richtet sich nach den Anforderungen und gegebenenfalls nach der Anzahl n der Leiter. Beispielsweise kann der Querschnitt des Körpers bei zwei Leitern ellipsenförmig oder oval, bei vier Leitern rechteckförmig, bei fünf Leitern fünfeckig und bei sechs Leitern sechseckig sein.

## Patentansprüche

1. Induktives Bauelement (1) mit n≥2 Leitern (2) und einem Körper aus einem permeablen Werkstoff, wobei der Körper n Löcher (4) aufweist in denen die elektrischen Leiter (2) angeordnet sind,
**dadurch gekennzeichnet,**
dass das induktive Bauelement geeignet ist zur Bedämpfung von Gleich- und Gegentaktstörungen in n-Leiter Systemen,
daß der Körper symmetrisch zu seiner Mittelachse ausgebildet ist, und daß die Löcher (4) symmetrisch zur Achse des Körpers angeordnet sind

2. Induktives Bauelement nach Anspruch 1,
**dadurch gekennzeichnet,**
daß der Körper aus einem hochpermeablen Werkstoff besteht.

3. Induktives Bauelement nach Anspruch 1 oder 2,
**dadurch gekennzeichnet,**
daß der Körper als Scheibe (3) ausgebildet ist.

4. Induktives Bauelement nach einem der Ansprüche 1 bis 3,
**dadurch gekennzeichnet,**
daß im Körper mindestens ein Luftspalt angeordnet ist.

5. Induktives Bauelement nach Anspruch 4,
**dadurch gekennzeichnet,**
daß der Luftspalt überbrückt ist.

6. Induktives Bauelement nach einem der Ansprüche 1 bis 5,
**dadurch gekennzeichnet,**
daß die Windungszahl der elektrischen Leiter (2) ≥ 1 ist.

7. Induktives Bauelement nach einem der Ansprüche 1 bis 6,
**dadurch gekennzeichnet,**
daß die einzelnen Leiter (2) unterschiedliche Windungszahlen besitzen.

8. Induktives Bauelement nach einem der Ansprüche 1 bis 7,
**dadurch gekennzeichnet,**
daß der Körper aus Werkstoffen mit unterschiedlichen Permeabilitäten aufgebaut ist.

9. Induktives Bauelement nach einem der Ansprüche 1 bis 8,
**dadurch gekennzeichnet,**
daß mehrere Körper hintereinander angeordnet sind.

10. Induktives Bauelement nach Anspruch 9,
**dadurch gekennzeichnet,**
daß die Körper aus unterschiedlichen Werkstoffen bestehen.

## Claims

1. Inductive component (1) having n≥2 conductors (2) and a body made of a permeable material, the body having n holes (4) in which the electrical conductors (2) are arranged,
characterized in that
the inductive component is suitable for attenuating common-mode and normal-mode interference in n-conductor systems, in that the body is designed symmetrically with respect to its centre axis, and in that the holes (4) are arranged symmetrically with respect to the axis of the body.

2. Inductive component according to Claim 1,
characterized
in that the body is composed of a material of high permeability.

3. Inductive component according to Claim 1 or 2,
characterized
in that the body is designed as a disc (3).

4. Inductive component according to one of Claims 1 to 3,
characterized
in that at least one air gap is arranged in the body.

5. Inductive component according to Claim 4,
characterized
in that the air gap is bridged.

6. Inductive component according to one of Claims 1 to 5,
characterized
in that the number of turns of the electrical conductors (2) is ≥1.

7. Inductive component according to one of Claims 1 to 6,
characterized
in that the individual conductors (2) have different numbers of turns.

8. Inductive component according to one of Claims 1 to 7,
characterized
in that the body is constructed from materials having different permeabilities.

9. Inductive component according to one of Claims 1 to 8,
characterized
in that a plurality of bodies are arranged one behind the other.

10. Inductive component according to Claim 9,
characterized
in that the bodies are composed of different materials.

## Revendications

1. Composant (1) inductif ayant n≥2 conducteurs (2) et un corps en un matériau perméable, le corps comportant n trous (4) dans lesquels sont disposés les conducteurs (2) électriques,
caractérisé
en ce que le composant inductif convient pour amortir des parasites dissymétriques et symétriques dans des systèmes à n conducteurs, en ce que le corps est symétrique par rapport à son axe médian et en ce que les trous (4) sont disposés symétriquement par rapport à l'axe du corps.

2. Composant inductif suivant la revendication 1,
caractérisé
en ce que le corps est en un matériau très perméable.

3. Composant inductif suivant la revendication 1 ou 2,
caractérisé
en ce que le corps est sous la forme d'un disque (3).

4. Composant inductif suivant l'une des revendications 1 à 3,
caractérisé
en ce qu'il est prévu au moins un entrefer dans le corps.

5. Composant inductif suivant la revendication 4,
caractérisé
en ce que l'entrefer est recouvert.

6. Composant inductif suivant l'une des revendications 1 à 5,
caractérisé
en ce que le nombre de spires des conducteurs (2) électriques est ≥ 1.

7. Composant inductif suivant l'une des revendications 1 à 6,
caractérisé
en ce que les conducteurs (2) ont des nombres de spires différents.

8. Composant inductif suivant l'une des revendications 1 à 7,
caractérisé
en ce que le corps est en des matériaux ayant des perméabilités différentes.

9. Composant inductif suivant l'une des revendications 1 à 8,
caractérisé
en ce que plusieurs corps sont disposés les uns derrière les autres.

10. Composant inductif suivant la revendication 9,
caractérisé
en ce que les corps sont en matériaux différents.
